# EUROPÄISCHE PATENTSCHRIFT

(11) **EP 1 983 855 B1**
(45) Veröffentlichungstag und Bekanntmachung des Hinweises auf die Patenterteilung: **13.10.2010**
(21) Anmeldenummer: 06841075.2
(22) Anmeldetag: 20.12.2006
(51) Int. Cl.: A43B 5/02

(54) **FUSSBALLSCHUH**
SOCCER BOOT
CHAUSSURE DE FOOTBALL

(30) Priorität: 21.12.2005 CH 20322005
(43) Veröffentlichungstag der Anmeldung: 29.10.2008
(73) Patentinhaber: Messerli, Karl, 4419 Lupsingen (CH)
(72) Erfinder: Messerli, Karl, 4419 Lupsingen (CH)
(74) Vertreter: Braun, André jr.
(86) Internationale Anmeldenummer: PCT/EP2006/012336
(87) Internationale Veröffentlichungsnummer: WO 2007/076936

(56) Entgegenhaltungen:
- WO-A-92/22224
- WO-A-99/63850
- CH-A- 456 390
- US-A- 4 123 856

## Beschreibung

Die vorliegende Erfindung betrifft einen Fussballschuh gemäss dem Oberbegriff des unabhängigen Patentanspruchs.

Es ist eine jedem Fussballfreund bekannte Tatsache, dass der Schuh das wichtigste Requisit des Fussballers darstellt. Die Spezialschuhe, welche ständigen Verbesserungen unterworfen sind und ausserdem den kostspieligsten Teil der gesamten Ausrüstung ausmachen, haben sich in den vergangenen Jahrzehnten ständig an neue, den jeweiligen Erkenntnissen und Modetrends entsprechenden Formen angepasst und sind auch heute noch das Objekt zielbewusster Entwicklungsarbeit.

Dabei kann festgestellt werden, dass das Hauptaugenmerk der Produzenten in erster Linie auf das Material gerichtet ist, um dadurch insbesondere eine geschmeidige und leichte, wasserabweisende Struktur zu erhalten. So wurden die klobigen Stiefel, die bis in die 30er Jahre des vorigen Jahrhunderts noch üblich waren, durchwegs durch leichte, niedere Schuhe ersetzt, die dank ihrer speziellen Verstärkungszonen dennoch die Realisierung der gewünschten Spiel- und Schusstechnik gestatten und zwar unabhängig davon, ob der Ball nun hoch oder flach gespielt, mit voller Kraft geschossen oder sanft, mit Effet bewegt wird.

Was bei dieser Entwicklung aber, von den Produzenten unbemerkt, zu kurz kam, das war der Fuss des Spielers. die Berücksichtigung der anatomischen Gegebenheiten, die nicht nur die ideale Spiel- und Schusstechnik im Auge hat, sondern auch die Frage aufwirft, wie denn der so gestaltete Schuh auf den hoch beanspruchten Fuss zurückwirkt. Insbesondere wurde bisher unbeachtet gelassen, dass der Fuss des Spielers im Verlaufe des Spieles einerseits einer gewaltigen Wechselbeanspruchung ausgesetzt ist, bei der sich ständig jeweils kurzzeitige Spannungszustände mit ebenso kurzen Entlastungsperioden abwechseln. Ist der Fuss nun so fest eingespannt, dass er sich nach einer Spannungsphase nicht im Sinne einer Lockerung entspannen kann, dann kommt es zu einer Dauerspannung mit vorzeitiger Ermüdung und Leistungsabfall.

Wer einmal unbefangen die Form der heutigen Fussballschuhmodelle beachtet, dem muss auffallen, dass durchwegs die vorderen Schuhabschnitte, die ja mit dem Ball direkt in Berührung kommen, keineswegs fussgerecht, d.h. von anatomischen Aspekten heraus geformt sind. Die allgemein vorherrschende Tendenz, den Schuh in der Vorfusszone schmäler werden zu lassen, so dass vor dem Zehenbereich ein Freiraum entsteht, mag zwar - einem Vorurteil entsprechend - modisch erscheinen, zeigt aber auf die Dauer unvermeidbare negative Auswirkungen auf das Wohlbefinden und den allgemeinen Gesundheitszustand des Fusses. So wird jeder, der einmal über längere Zeit mit einem dieser modernen Fussballschuhe spielen musste, seine eigenen Erfahrungen hinsichtlich Tragkomfort und Druckstellenprophylaxe gemacht haben. Ober die Funktion der Sohle wird in diesem Zusammenhang später noch zu berichten sein.

Da der bekannte moderne Fussballschuh durchwegs im Vorfussbereich, d.h. in der Zone vom Rist nach vorne, eine abnehmende Breite aufweist, ergibt sich ganz allgemein für die den Fussballen und die Zehen umfassende Zone eine unzureichende Auflagefläche. Der auf dieser Fläche der Brandsohle aufliegende, hoch beanspruchte Fuss ist daher einer hohen spezifischen, ständig wechselnden Druckbeanspruchung ausgesetzt, was erfahrungsgemäss Veranlassung zu Unsicherheiten und Verletzungen bieten kann. Der eingespannte, unvermittelt wechselnden Beanspruchungen ausgesetzte Fuss kann sich auf der verfügbaren Auflagefläche nicht mehr vollständig entspannen und muss sich daher unweigerlich verkrampfen. Das an sich schon gegebene Verletzungsrisiko wird dadurch weiter erhöht.

Das US-Patent 5,718,069 zeigt einen für den "American Football" (Rugby) entwickelten Schuh, der sich vom breitesten Fussteil geradlinig nach vorne erstreckt und ausserdem, angrenzend an die Zehenspitzen, einen grossen Freiraum lässt. Für den europäischen Fussball lässt sich dieser Schuh schon deshalb nicht einsetzen, weil die im verengten Vorderteil zusammengepressten Zehen dem Spieler kein Gefühl beim Auftreffen des Balles, d.h. keinen echten Ballkontakt, lassen und der Fuss durch Reibung zwischen den Zehen beim Kick stark beansprucht wird, was besonders beim so genannten "Spitzkick" von besonderer Bedeutung ist.

Die deutsche Patentschrift 217 105 aus dem Jahre 1907 zeigt einen Vorfussbereich, in welchem die Zehen durch Zwischenwände voneinander getrennt sind, was erfahrungsgemäss die Verletzungsgefahr beim Spiel stark vergrössert. Was hier eigentlich vermieden werden soll, Zehenreibung und Hühneraugenbildung, wird durch solche Zehenabteile geradezu gefördert. Es ist auch offensichtlich nicht beabsichtigt, diesen Schuh für den Fussballsport einzusetzen.

Auch die US-PS 3,967,390 zeigt eine spezielle Ausbildung von Schuhen oder Socken (!), bei denen die Zehen in gesonderten Kammern zu liegen kommen. Diester Schuh, der gemäss dem unabhängigen Anspruch 1 eine "relativ steife Sohle" haben soll, ist für Fussballer völlig ungeeignet, da damit weder gezielt noch mit der erforderlichen Kraft geschossen werden kann.

Gemäss der deutschen Patentschrift 924 425 von 1955 soll ein Fussballschuh zur Verbesserung der Ballflugweite und Erhöhung der Treffsicherheit einerseits eine verbreiterte Schuhspitze und andererseits eine Ferse aufweisen, die eine der Fussballrundung angepasste Wölbung aufweist. Da der elastische Ball beim Auftreffen auf den Schuh schusskraftabhängig eingedrückt, d.h. verformt wird, kann diese Massnahme zur Treffsicherheit nichts beitragen. Es werden sich im Gegenteil einseitige Verformungen am gewölbten Vorderteil des Schuhs ergeben, die den Spieler verunsichern und ein sicheres Zielen verunmöglichen.

Im Übrigen ist hier zu beachten, dass gemäss der heute üblichen Schusstechnik kein Ball mehr mit der Fussspitze, sondern mit dem daran angrenzenden Oberfussbereich (Rist) getroffen wird.

Auch die US-PS 4,123,856 zeigt eine Schuhform, die im "American Football" einsetzbar ist, für einen europäischen Fussballer aber nicht in Frage kommt. Hier ist offensichtlich vorgesehen, dass der ovale (!) Rugbyball auf die vordere, starre Planfläche auftrifft, während, wie bereits erwähnt, der europäische Fussballer den Ball bekanntlich mit der Oberfläche des Vorfussbereiches abfängt, d. h. stoppt, bzw. schiesst.

Aus der Druckschrift WO 92/22224 ist ein Fussballschuh bekannt, welche die grundlage für den Oberbegriff des Anspruchs 1 bildet.

Eine Anregung zur Lösung der der vorliegenden Erfindung zugrunde liegenden Aufgabe konnte demnach keiner dieser Veröffentlichungen entnommen werden.

Es ist die Aufgabe der vorliegenden Erfindung, einen Fussballschuh vorzuschlagen, welcher nun nicht nur im Hinblick auf die Erfordernisse einer einwandfreien Spiel- und Schusstechnik befriedigt, sondern unter Überwindung der Vorurteile moderner Designertrends einen maximalen Tragkomfort bietet und damit die Gesunderhaltung der Füsse unter den hohen Anforderungen des heutigen Fussballspiels gewährleistet.

Der ständig in Bewegung befindliche Fuss soll dabei so vor zu hohen Druckspitzen geschützt werden, dass auch die bekannten Ermüdungserscheinungen im Vorfussbereich vermieden, mindestens aber gelindert werden. Im Übrigen soll aber auch die Spieltechnik, d.h. die optimale Möglichkeit der Reaktion des Spielers auf die vielfältigen im Spielfeld auftretenden Situationen, und damit auch die Zielsicherheit, verbessert werden. Dies wird unter anderem dadurch erreicht, dass gemäss einem Aspekt der vorliegenden Erfindung die satte Anlage des Schuh am Fuss und damit das so genannte "Ballgefühl" in jedem Spielmoment gewährleistet ist, ohne dass dadurch eine Minderung des Tragkomforts in Kauf genommen werden müsste.

Diese Aufgabe wird durch die im kennzeichnenden Teil des unabhängigen Patentanspruchs definierte Ausbildung des Fussballschuhs gelöst. Bevorzugte Ausführungsformen sind in den abhängigen Ansprüchen definiert.

Dank dieser Ausbildung des erfindungsgemässen Fussballschuhs wird nun, in bewusster Abwendung von der konventionellen, den Fuss einengenden Formung des Vorfussbereiches, eine natürliche, d.h. der naturgegebenen Fussform entsprechende Auflagefläche des Fusses auf der Sohle und ein in jedem Moment satter Kontakt von Schuh und Fuss erzielt, wodurch die vorerwähnten Nachteile der bekannten Schuhformen vermieden werden.

Aber auch vom spieltechnischen Gesichtspunkt bringt die Verbreiterung des vorderen, vom Rist bis zu den Zehen reichenden Schuhbereichs wichtige Vorteile, wie zum Beispiel die Reduktion der Schuhlänge um 1 bis 2 Grössen.

Im Gegensatz zum konventionellen Fussballschuh mit der dem Sportarzt bekannten Vorfusseinengung in der Breite und dem damit verbundenen Zwang zum Hallux Valgus sowie der störenden Überlänge im Bereich der zweiten Zehe wird hier ein neuer Fussballschuh mit anatomisch geformtem Vorfussabschnitt vorgeschlagen, der die Überlänge vor der zweiten Zehe behebt und eine korrekte Zehenstellung garantiert.

Beim Schiessen kommt der Spieler nun dank der reduzierten Schuhlänge besser hinter bzw. unter den Ball und dank der breiteren Aufprallfläche am Vorfussabschnitt des Schuhs wird die Schussgenauigkeit erhöht, wobei sich ferner mehr Schussvarianten ergeben. Auch wird das Führen des Balles mit dem Aussenrist (Dribbling) im Sinne einer natürlicheren Laufbewegung erleichtert.

Vom Gesichtspunkt des Sportarztes ist ferner festzustellen, dass die befürchteten Vorfussdeformationen ausbleiben, der Zwang zur Hallux-Valgusstellung überhaupt ausbleibt und dadurch eine bessere Längsgewölbestabilität (Funktion Grosszehenflektor) resultiert.

Dank der vergrösserten Aufprallfläche des vorderen, hauptsächlich mit dem Ball in Berührung kommenden Schuhabschnittes kann der Spieler den Ball schärfer schiessen und die Schussbahn besser kontrollieren.

Ein Ausführungsbeispiel des erfindungsgemässen Fussballschuhs wird nachstehend anhand der beiliegenden Zeichnung beschrieben. Es zeigen:
Fig. 1 eine vereinfachte Draufsicht auf die Sohlenkontur eines konventionellen Fussballschuhs,
Fig. 2 die entsprechende Sohlenkontur einer Ausführungsform des erfindungsgemässen Schuhs, ebenfalls in Draufsicht,
Fig. 3 eine vereinfachte Draufsicht auf den innerhalb des Schuhs befindlichen, beim Spiel beanspruchten Fuss des Spielers,
Fig. 4 eine Seitenansicht einer Ausführungsvariante und
Fig. 5 ein konstruktives Detail aus Fig. 4.

Die Darstellung nach Fig. 1 entspricht einem Fussballschuh, wie er allgemein von den heutigen Fussballschuhherstellern in den Handel gebracht wird. Der Vorfuss V des Spielers sitzt dabei satt innerhalb der Kontur B im Schuh, die Zehen liegen ohne gegenseitige Bewegungsmöglichkeit dicht aneinandergedrängt und die für das Wohlbefinden des Fusses erforderliche Entspannung und Transpiration sind praktisch unmöglich. Die für Ballen und Zehen verfügbare Auflagefläche ist relativ gering, was naturgemäss einen hohen spezifischen Auflagedruck zur Folge hat.

Die Figur 2 zeigt dagegen den entspannten Fuss des Spielers innerhalb einer Ausführungsform des erfindungsgemässen Schuhs. Die beiden einander gegenüberliegenden Sohlenkanten S1 und S2 sind im Bereich des Vorfusses V so geformt, dass deren gegenseitige Distanz a sich auf einer Mindestlänge b von 10 mm, maximal 30 mm, nicht verringert. Gemäss einer Ausführungsform verlaufen die Sohlenkanten in diesem Abschnitt praktisch parallel; Gemäss einer weiteren Variante kann sich ihr gegenseitiger Abstand dabei auch in Zehenrichtung vergrössern. Dabei ist es durchaus nicht notwendig, dass die Länge b an jeder der beiden Sohlenkanten S1 und S2 gleich gross ist.

Dadurch ergibt sich eine breitere Kontur B und es ist klar ersichtlich, dass der Vorfuss V nun in seiner Gesamtbreite bequem auf der Brandsohle des Schuhs aufliegt und von keiner Seite her eingeengt ist. Unter Belastung steht dem Vorfuss somit eine breite Auflagefläche zur Verfügung, so dass sich ein relativ geringer spezifischer Auflagedruck und die damit verbundene Verringerung des Verletzungsrisikos ergeben.

Dank der beschriebenen Ausbildung des Fussballschuhs kann sich der Fuss auch im Vorfussbereich V selbst nach hohen Beanspruchungen wieder entspannen, da die beim Spiel so entscheidenden Faktoren von Gewichtsverteilung und Balance erheblich verbessert werden. Die gefürchteten Druckstellen und das Wundreiben werden vermieden und die optimale Durchblutung des Fusses ist auf Dauer gewährleistet.

In Anbetracht der durch die vorliegende Erfindung ermöglichten Verbreiterung der Vorfusszone lässt sich nun auch eine weitere Verbesserung der Sohlenstruktur des Schuhs erzielen, die sich sowohl auf den Laufkomfort als auch auf die Treffsicherheit sehr günstig auswirkt, zumal dadurch auch die Ermüdungsgrenze um ein beachtliches Zeitmass hinausgeschoben wird. Diese Verbesserung wird nun unter Bezugnahme auf die Figuren 3 bis 5 beschrieben.

Wie Fig. 3 zeigt, ergibt sich beim Spiel, insbesondere beim Auftreffen des Balles auf den Vorfussabschnitt V (Fig. 2) neben der bekannten, auf die grosse Zehe wirkenden Stelle C eine Zone maximaler Druckbeanspruchung D, die sich bogenförmig praktisch über die gesamte Fussbreite erstreckt.

Die beim Spiel ständige Beanspruchung dieser heiklen, im Ristbereich befindlichen Zone D führt erfahrungsgemäss einerseits zu Beschwerden im Vorfussbereich; andererseits werden diese ständigen Wechselbeanspruchungen über die Schuhe auf die Ferse des Spielers übertragen und sorgen auch dort für Ermüdung und Schmerzen.

Diese ständige Beanspruchung der Vorfusszone ergibt sich insbesondere beim Laufen und Rennen des Spielers, wird aber beim Schuss, indem der Ball direkt auf die Stelle D auftrifft, noch akzentuiert.

Um hier Abhilfe zu schaffen und den Spieler von diesen Beanspruchungen zu entlasten, ist gemäss Fig. 3 knapp hinter der Zone D maximaler Beanspruchung eine Schwächungsnut 1 vorgesehen, deren Details in den Fig. 4 und 5 dargestellt sind.

Wie insbesondere die vergrösserte Darstellung nach Fig. 5 zeigt, erstreckt sich die Schwächungsnut 1 vom Oberteil der Sohle 2 so weit nach unten, dass darunter noch ein Sohlen-material der Dicke c verbleibt. Das Mass c ist in jedem Fall kleiner als die Hälfte der Sohlendicke d und beträgt bei einer bevorzugten Ausführungsform beispielsweise ein Fünftel derselben. Dank dieser Schwächungsnut 1 kann der dem Vorfuss des Spielers entsprechende Schuhabschnitt 3 beim Auftreten und anschliessenden Laufen in Richtung des Pfeils P nach oben abknicken, so dass die Spieler, die ja bekanntlich meist Zehenläufer sind, durchwegs eine gleich bleibende Abstütz- und Abstossfläche zur Verfügung haben und die den Fuss unnütz beanspruchenden Kräfte vom Fersenbereich F ferngehalten werden.

Um zu verhindern, dass der Schuhabschnitt 3 beim Abheben des Fusses, insbesondere aber beim Schiessen des Balles, in Gegenrichtung zum Pfeil P nach unten durchknickt, ist in den Oberteil der Sohle 2 ein unelastisches Netz 4 eingearbeitet, das vorzugsweise beim Giessen oder Spritzen der Kunststoffsohle 2 gleich mit eingelegt wird und sich bei einer bevorzugten Ausführungsform über die gesamte Sohlenfläche erstreckt. Der vordere Schuhabschnitt wird somit nach dem Abheben des Fusses bzw. nach dem Schiessen des Balles aufgrund der natürlichen Elastizität des Schuhmaterials seine ursprüngliche, gestreckte Lage wieder einnehmen, kann aber dank der stabilisierenden Wirkung des Stabilisierungsnetzes 4 nicht nach unten ausweichen. Das Netz kann beispielsweise aus einem unelastischen Nylon hergestellt sein. Je nach Bedarf kann sich das Netz 4 auch nur über die beanspruchte vordere Sohlenhälfte erstrecken.

Um die durch die Nut 1 geschwächte Sohle 2 weiter zu stabilisieren, kann in die Sohle bei deren Herstellung ein weiteres Stabilisierungsnetz 5 eingearbeitet werden. Dieses zweite Netz 5 muss jedoch, um die Knickung des Sohlenabschnitts 3 in Richtung P zu erlauben, eine gewisse Mindestelastizität aufweisen. Der Ausdruck "Netz" ist im vorliegenden Zusammenhang so zu verstehen, dass er alle gespritzten, gewobenen oder auf sonstige Art erstellten flächigen Gebilde umfasst, welche die erforderliche Zugfestigkeit aufweisen.

Ein weiteres Problem, das bisher bei der Herstellung von Fussballschuhen entweder gänzlich unbeachtet gelassen oder vernachlässigt wurde, ergibt sich dadurch, dass der Fuss des Spielers einerseits bei jeder der vielfältigen Bewegungen möglichst satt im Schuh sitzen soll, dass aber andererseits das ständige Abknicken der Schuhsohle jeweils eine Relativbewegung von Oberleder und Futter des Sohlenmaterials mit sich bringt.

Der auf dem Sohlen-Oberleder aufliegende Fuss ist somit während des Spiels ständigen, wenn auch minimalen Bewegungen unterworfen, die man bisher teils durch einen vergrösserten Zehen-Freiraum auszugleichen suchte. Auch ist es bekannt, dass einzelne Spieler, um diesem Faktor Rechnung zu tragen, bewusst eine für ihren Fuss zu kleine Schuhgrösse wählten und den festen Schuhsitz auf diese Weise mit einer auf die Dauer unvermeidlichen Halluxbildung erkauften.

Gemäss der in Fig. 4 dargestellten Weiterbildung des Erfindungsgedankens weist die Innenfläche 6 des hinteren, die Ferse F zu umschliessen bestimmten Schaftteils ein elastisches Dehnpolster 7 auf. Dieses Dehnpolster 7 kann bei einer bevorzugten Ausführungsform etwa ein Fünftel der gesamten Innenfläche des Fersenteils überdecken und besteht aus einem entsprechend elastischen Werkstoff, beispielsweise einem Schaumstoff, einem massiven Gummi etc., der an der Innenfläche 6 im Bereiche des Fersenbeins befestigt, z.B. angeklebt sein kann.

Wird nun die Sohle 2 im Spielverlauf gemäss Fig. 5 abgeknickt, so verschiebt sich der auf dem Sohlen-Oberleder ruhende Fuss mit dem letzteren um ein geringes Mass nach hinten und presst das Dehnpolster 7 entsprechend zusammen, das sich dann aber, sobald die Abknickung der Sohle aufgehoben ist, zu entspannen sucht und somit eine ständige satte Auflage des Fusses im Schuh gewährleistet.

## Patentansprüche

1. Fussballschuh mit einer Sohle und einem Oberteil, **dadurch gekennzeichnet, dass** sich die gegenseitige Distanz (a) der beiden Sohlenkanten (S1,S2) in jenem Abschnitt der Sohle, welcher dem hochbeanspruchten Vorfussbereich (V) zwischen Rist und Zehenspitzen entspricht, auf einer Länge (b) von mindestens 10 mm in Richtung der Schuhspitze nicht verringert und der Vorfussbereich von Sohle und Oberteil, unter Vermeidung eines an die Zehen angrenzenden Freiraumes, der natürlichen Zehenkontur entspricht, derart, dass sowohl für die Zehen als auch für den Fussballen eine ausreichende, der naturgemässen Form des entspannten Fusses entsprechende Auflagefläche zur Verfügung steht.

2. Fussballschuh nach Anspruch 1, **dadurch gekennzeichnet, dass** die Länge (b) des genannten Sohlenabschnitts zwischen 10 und 30 mm beträgt.

3. Fussballschuh nach einem der Ansprüche 1 oder 2, **dadurch gekennzeichnet, dass** die beiden Sohlenkanten (S1,S2) in dem genannten Sohlenabschnitt mindestens annähernd parallel verlaufen.

4. Fussballschuh nach einem der Ansprüche 1 oder 2, **dadurch gekennzeichnet, dass** sich die gegenseitige Distanz der beiden Sohlenkanten (S1,S2) im Bereich des genannten Abschnitts in Richtung der Schuhspitze vergrössert.

5. Fussballschuh nach einem der Ansprüche 1 bis 4, **dadurch gekennzeichnet, dass** dessen Sohle (2) knapp hinter der Zone maximaler Druckbeanspruchung (D) eine linear verlaufende Knickstelle (1) aufweist, die sich praktisch über die gesamte Breite der Sohle erstreckt (Fig. 3).

6. Fussballschuh nach Anspruch 5, **dadurch gekennzeichnet, dass** die genannte Knickstelle (1) eine Schwächungsnut ist, die sich, von der Sohleninnenfläche her, über mindestens die Hälfte der Sohlendicke (d) erstreckt und deren nach oben gerichtete Öffnung durch ein Stabilisierungselement (4) abgedeckt ist (Fig. 5).

7. Fussballschuh nach Anspruch 6, **dadurch gekennzeichnet, dass** das Stabilisierungselement (4) ein praktisch unelastisches Netz ist, das sich über die gesamte Sohlenfläche erstreckt und mit dem Sohlenoberteil fest verschweisst bzw. in dasselbe eingegossen ist.

8. Fussballschuh nach Anspruch 7, **dadurch gekennzeichnet, dass** das genannte Netz (4) aus unelastischen Kunststofffäden, vorzugsweise Nylonfäden, besteht, die bei der Herstellung der Sohle in deren Oberteil eingeformt wurden.

9. Fussballschuh nach einem der Ansprüche 2 bis 8, **dadurch gekennzeichnet, dass** die als Schwächungsnut ausgebildete Knickstelle (1) einen abgerundeten Nutgrund aufweist.

10. Fussballschuh nach einem der Ansprüche 2 bis 9, **dadurch gekennzeichnet, dass** die Sohle, angrenzend an das untere Ende der als Schwächungsnut ausgebildeten Knickstelle (1), ein elastisches Stabilisierungsnetz (5) aufweist.

11. Fussballschuh nach einem der Ansprüche 1 bis 10, **dadurch gekennzeichnet, dass** die Innenfläche seines hinteren, die Ferse zu umschliessen bestimmten Schaftteils an einer der Lage des Fersenbeins entsprechenden Stelle ein elastisches Dehnungspolster (7) aufweist, um die bei der Fussbeugung unvermeidliche, durch die Verschiebung des Sohlenoberleders bedingte Fussbewegung elastisch aufzufangen und damit die sichere Umschliessung des Fusses in jeder Position zu gewährleisten.

## Claims

1. Soccer boot with a sole and an upper part, **characterized by**, that the reciprocal distance (a) of the two sole edges (S1, S2) in that section of the sole, which corresponds to the forefoot section (V) that is subject to high pressure between instep and the points of the toes, on a length (b) of at least 10 mm in the direction of the tip of the boot does not decrease, and the forefoot section of sole and upper part, by avoiding a free space bordering the toes, corresponds to the natural toe contour in such a way, that for the toes, as well as for the ball of the foot, a sufficient contact area is available that corresponds to the natural form of the relaxed foot.

2. Soccer boot according to claim 1, **characterized by**, that the length (b) of the cited sole section is between 10 and 30 mm.

3. Soccer boot according to one of claims 1 or 2, **characterized by**, that the two sole edges (S1, S2) in the cited sole section extend at least almost parallel.

4. Soccer boot according to one of claims 1 or 2, **characterized by**, that the reciprocal distance of the two sole edges (S1, S2) increases in the cited region in the direction of the tip of the boot.

5. Soccer boot according to one of claims 1 to 4, **characterized by**, that its sole (2) has a linearly extending bending point (1) just behind the zone that is exposed to the maximum pressure load (D), which practically extends over the entire width of the sole (Fig. 3).

6. Soccer boot according to claim 5, **characterized by**, that the cited bending point (1) is a weakened groove that extends from the inner sole surface over at least half of the sole thickness (d) and its opening that is directed upward, is covered by a stabilization element (4) (Fig. 5).

7. Soccer boot according to claim 6, **characterized by**, that the stabilization element (4) is a practically inelastic mesh that extends over the entire sole surface and is firmly welded to the upper sole part or is molded into such.

8. Soccer boot according to claim 7, **characterized by**, that the cited mesh (4) consists of inelastic plastic threads, preferably nylon threads that are molded into the upper part of the sole during production.

9. Soccer boot according to one of claims 2 to 8, **characterized by**, that the bending point (1) that is designed as weakened groove has a rounded groove base.

10. Soccer boot according to one of claims 2 to 9, **characterized by**, that the sole has an elastic stabilizing mesh (5) bordering at the lower end of the bending point (1) that is designed as weakened groove.

11. Soccer boot according to one of claims 1 to 10, **characterized by**, that the inner surface of its posterior shaft component that is designated to surround the heel is provided with an elastic expansion cushion (7) at a position corresponding to the heel bone, in order to elastically absorb the motion of the foot that is unavoidable during flections of the foot due to the displacement of the upper leather of the sole, and thus ensure that the foot is securely surrounded in each position.

## Revendications

1. Chaussure de football avec une semelle et une tige, **caractérisée en ce que**, sur le segment de la semelle qui correspond à la zone fortement sollicitée de l'avant-pied (V) entre le cou de pied et la pointe des orteils, la distance (a) entre les deux bords de la semelle (S1, S2) ne se réduit pas sur une longueur (b) d'au moins 10 mm dans la direction de la pointe de la chaussure et **en ce que** la zone de l'avant-pied de la semelle et de la tige correspond au contour naturel des orteils, en évitant un espace libre adjacent aux orteils, si bien qu'il existe aussi bien pour les orteils que pour le coussin plantaire une surface d'appui suffisante, correspondant à la forme naturelle du pied détendu.

2. Chaussure de football selon la revendication 1, **caractérisée en ce que** la longueur (b) dudit segment de semelle est comprise entre 10 et 30 mm.

3. Chaussure de football selon l'une des revendications 1 et 2, **caractérisée en ce que** les deux bords de la semelle (S1, S2) sont au moins approximativement parallèles sur ledit segment.

4. Chaussure de football selon l'une des revendications 1 et 2, **caractérisée en ce que** la distance entre les deux bords de la semelle (S1, S2) augmente en direction de la pointe de la chaussure au niveau dudit segment.

5. Chaussure de football selon l'une des revendications 1 à 4, **caractérisée en ce que** la semelle (2) possède, juste derrière la zone de sollicitation maximale en pression (D), un point de flexion (1) de forme linéaire qui s'étend pratiquement sur toute la largeur de la semelle (figure 3).

6. Chaussure de football selon la revendication 5, **caractérisée en ce que** ledit point de flexion (1) est une rainure d'amincissement qui, à partir de la surface intérieure de la semelle, s'étend sur au moins la moitié de l'épaisseur de la semelle (d) et dont l'ouverture tournée vers le haut est recouverte par un élément de stabilisation (4) (figure 5).

7. Chaussure de football selon la revendication 6, **caractérisée en ce que** l'élément de stabilisation (4) est un réseau pratiquement inélastique qui s'étend sur toute la surface de la semelle et est soudé sur la partie supérieure de la semelle ou moulé dans cette dernière.

8. Chaussure de football selon la revendication 7, **caractérisée en ce que** ledit réseau (4) est fait de fils synthétiques inélastiques, de préférence de fils de nylon, qui, lors de la fabrication de la semelle, sont noyés dans la partie supérieure de celle-ci.

9. Chaussure de football selon l'une des revendications 2 à 8, **caractérisée en ce que** le point de flexion (1) prenant la forme d'une rainure d'amincissement possède un fond de rainure arrondi.

10. Chaussure de football selon l'une des revendications 2 à 9, **caractérisée en ce que** la semelle possède un réseau de stabilisation élastique (5) adjacent à l'extrémité inférieure du point de flexion (1) prenant la forme d'une rainure d'amincissement.

11. Chaussure de football selon l'une des revendications 1 à 10, **caractérisée en ce que** la surface intérieure de la partie postérieure de la tige, destinée à entourer le talon, possède un coussin élastique (7) à un endroit correspondant à la position de l'os du talon, afin d'encaisser élastiquement le mouvement du pied provoqué par le déplacement du cuir supérieur de la semelle et d'assurer ainsi un enveloppement sûr du pied dans toutes les positions.
